# EUROPÄISCHE PATENTSCHRIFT

(11) **EP 0 153 490 B1**
(45) Veröffentlichungstag und Bekanntmachung des Hinweises auf die Patenterteilung: **04.05.1988**
(21) Anmeldenummer: 84116229.0
(22) Anmeldetag: 22.12.1984
(51) Int. Cl.: F02M 59/46

(54) **Gleichdruckventil für Kraftstoffeinspritzpumpen**
Constant-pressure delivery valve for fuel injection pumps
Soupape de refoulement à pression constante pour les pompes d'injection de combustible

(30) Priorität: 10.02.1984 DE 8404021 U
(43) Veröffentlichungstag der Anmeldung: 04.09.1985
(73) Patentinhaber: ROBERT BOSCH GMBH, 70442 Stuttgart (DE)
(72) Erfinder: Häfele, Walter, Ing., D-7012 Fellbach (DE); Schwartz, Reinhard, Dipl.-Ing., D-7000 Stuttgart 75 (DE)

(56) Entgegenhaltungen:
- CH-A- 212 495
- DE-A- 1 815 254
- GB-A- 2 065 791
- US-A- 2 214 364

## Beschreibung

### Stand der Technik

Die Erfindung betrifft ein Gleichdruckventil für Kraftstoffeinspritzpumpen der im Oberbegriff des Patentanspruchs 1 angegebenen Gattung.

Solche Gleichdruckventile steuern einerseits die Kraftstofförderung der Einspritzpumpe zu einer Einspritzdüse und sollen andererseits die Entstehung von Druckwellen in dem von dem Pumpenarbeitsraum zur Einspritzdüse führenden Druckleitungssystem beim Schließen der Einspritzdüse verhindern, die Ursache für sogenannte Nachspritzer und von Kavitationserscheinungen im Druckleitungssystem sind, und einen vorgegebenen Standdruck aufrechterhalten.

Ein bekanntes Gleichdruckventil der gattungsgemäßen Bauart (US-A-2 214 364, Figuren 4 und 5) weist einen ersten, scheibenartig ausgebildeten Ventilsitzkörper auf, der auf einem zentrischen Stift eine federnde, ringförmige Ventilplatte in Form einer Federplatte mit zentralem Durchlaß trägt. Die Ventilplatte liegt dabei mit einem Rand ihres Durchlasses an dem ersten Ventilsitz des ersten Ventilsitzkörpers an und ein Außenrand der Ventilplatte arbeitet mit einem am Rohranschlußteil der Einspritzpumpe befindlichen zweiten Ventilsitz zusammen, was den Nachteil hat, daß zur Überprüfung der Funktion des Gleichdruckventils das dem Anschluß der zur Einspritzdüse führenden Druckleitung dienende Anschlußstück zusammen mit dem ersten Ventilsitzkörper und der Ventilplatte in einer Vorrichtung geprüft werden müssen. Das bedeutet, daß beim Austausch oder bei einer Neueinstellung des Ventils auch das Anschlußstück der Einspritzpumpe mit ausgetauscht werden muß. Außerdem weist dieses bekannte Gleichdruckventil keine zur gezielten Abstimmung und Dämpfung des zurückströmenden Kraftstoffes erforderliche Rückströmdrossel auf.

Bei einem anderen Gleichdruckventil ähnlicher Bauart (DE-A-18 15 254) weist allerdings der erste Ventilsitzkörper, der im Einbauzustand des Gleichdruckventils auf der Förderseite der Einspritzpumpe liegt, also vom Pumpenarbeitsraum abgekehrt an dem Druckleitungssystem angrenzt, einen zum zweiten Ventilsitzkörper hin vorspringenden Zapfen auf, der einerseits zur Zentrierung der ringförmigen Ventilplatte dient und andererseits mit dem Durchlaß der Ventilplatte eine Rückströmdrossel bildet, wozu die Ventilplatte den Zapfen mit Spiel umgibt. Dieses Spiel ändert sich bei der Hubbewegung der Ventilplatte, so daß die Größe der Rückströmdrossel daher nur in weiten Toleranzen reproduzierbar ist und sich erhebliche Exemplarstreuungen ergeben. Bei diesem bekannten Ventil fließt während der Kraftstoffförderung der Kraftstoff über eine Zentralöffnung im zweiten Ventilsitzkörper und durch sehr viele kleine schräggestellte Bohrungen im ersten Ventilsitzkörper zum Druckleitungssystem. Da die schräggestellten Bohrungen außerhalb der Ventilplatte münden müssen, weisen sie einen relativ großen radialen Abstand von der Ventilachse auf. Damit sind auf der Förderseite des Gleichdruckventils relativ große Toträume als schädliches Totvolumen vorhanden, was sich ungünstig auf die Erzielung eines hohen Einspritzdruckes auswirkt.

Aufgabe der Erfindung ist nummehr die Bildung eines kompakten, einfach zu fertigenden und außerhalb der Kraftstoffeinspritzpumpe in seiner Funktion zu überprüfenden Gleichdruckentlastungsventils, wobei insbesondere die Funktionssicherheit und gleichmäßige Druckentlastung des in der zur Einspritzdüse führenden Leitung befindlichen Kraftstoffes im Vordergrund steht, weshalb der Ausgestaltung des die Rückströmdrossel enthaltenden Rückströmkanals eine besondere Bedeutung zukommt, da die Rückströmdrossel engtoleriert herstell- und prüfbar sein muß.

### Vorteile der Erfindung

Das erfindungsgemäße Gleichdruckventil mit den kennzeichnenden Merkmalen des Patentanspruchs 1 hat demgegenüber den Vorteil, daß die Rückströmdrossel exakt und eng toleriert gebohrt werden kann. Die Exemplarstreuungen sind extrem gering. Durch die geringe axiale Länge der Durchlaßkanäle sind nur sehr kleine Toträume vorhanden. Mit dem erfindungsgemäßen Ventil können damit größere Einspritzdrücke erzielt werden. Die scheibenartige Ausbildung des zweiten Ventilsitzkörpers, die an sich aus der bereits zitierten DE-A-18 15 254 bekannt ist, ermöglicht es, die komplette Ventilbaugruppe mit beiden Ventilsitzkörpern und der Ventilplatte außerhalb der Einspritzpumpe zu prüfen, ohne deren Anschlußstück auch mit einzubeziehen. Obwohl aus der GB-A-2 065 791 ein als Rückströmdrossel ausgebildeter Durchlaßkanal an sich bekannt ist, löst erst die erfindungsgemäße Kombination aller im kennzeichnenden Teil des Patentanspruchs 1 aufgeführten Merkmale die erfindungsgemäße Aufgabe, und die den Kraftstoffdurchlaß bildende Nut, die ständig mit der Rückströmdrossel in Verbindung steht, gewährleistet, daß beim Ende der Einspritzung und bei durch den rückströmenden Kraftstoff an die übrigen Rückströmkanäle angelegter Ventilplatte der Kraftstoff unter Umgehung des Außenrandes der Ventilplatte mit Hilfe der diese Umgehung bildenden Nut zur Rückströmdrossel und durch diese hindurch zum Pumpenarbeitsraum zurückfließen kann.

Vorteilhafte Weiterbildungen und Verbesserungen des im Patentanspruch 1 angegebenen Gleichdruckventils sind den Unteransprüchen zu entnehmen. So werden die beiden Ventilsitzkörper durch die im Kennzeichenteil des Anspruchs 2 angegebene Hochdruckdichtung zusammengehalten und können so auch außerhalb der Einspritzpumpe ohne zusätzliche Vorrichtungen geprüft werden. Außerdem ergibt sich bei einer kompakten Bauweise des Gleichdruckventils durch die Merkmale der Ansprüche 2 bzw. 3 oder 4 der Vorteil einer kompletten, transportsicheren Baueinheit für einen erleichterten Einbau in das Pumpengehäuse der Kraftstoffeinspritzpumpe. Die Hochdruckdichtung dient zugleich dem mechanischen Zusammenhalt, als Transportsicherung und als Dichtung im Pumpengehäuse. Im Einbauzustand schließt dabei das Gleichdruckventil die offene Stirnseite der Zylinderbüchse mit dem darin gleitenden Pumpenkolben flüssigkeitsdicht ab und begrenzt den Pumpenarbeitsraum. Mit den kennzeichnenden Merkmalen des Anspruchs 5 übernimmt die Hochdruckdichtung auch noch die Funktion eines Zentrierringes beim Aufsetzen des Gleichdruckventils auf der Zylinderbüchse der Kraftstoffeinspritzpumpe.

### Zeichnung

Die Erfindung ist anhand von in der Zeichnung dargestellten Ausführungsbeispielen in der nachfolgenden Beschreibung näher erläutert. Es zeigen :
Figuren 1 und 2 jeweils einen Längsschnitt eines Gleichdruckventils gemäß einem ersten und zweiten Ausführungsbeispiel,
Figur 3 einen Querschnitt einer Ventilplatte des Gleichdruckventils in Figur 1.

### Beschreibung der Ausführungsbeispiele

Das in Figur 1 im Längsschnitt zu sehende Gleichdruckventil für eine Kraftstoffeinspritzpumpe weist zwei mit ihren Stirnseiten 10a, 11a aneinanderliegende Ventilsitzkörper 10, 11 mit jeweils einem Ventilsitz 12, 13 für eine dazwischenliegende Ventilplatte 14 auf. Die Ventilplatte 14 ist in einer Ausnehmung 15 auf der Stirnseite 10a des ersten Ventilsitzkörpers 10 zentriert. Wie aus Figur 3 ersichtlich, ist die Ventilplatte 14 ringförmig und federnd ausgebildet und ist hier als Tellerfeder (Federplatte) mit einem zentralen Durchlaß 17 realisiert. Die Ventilplatte 14 liegt mit einem Rand 17a des Durchlasses 17 an dem ersten Ventilsitz 12 des ersten Ventilsitzkörpers 10 und mit einem Außenrand 14a an dem zweiten Ventilsitz 13 des zweiten Ventilsitzkörpers 11 an.

Im ersten Ventilsitzkörper 10 sind mehrere im Radialabstand zum ersten Ventilsitz 12 nach außen hin versetzte Durchlaßkanäle 18, 19 angeordnet, die in Umfangsrichtung gegeneinander gleichmäßig versetzt sind. Einer dieser Durchlaßkanäle ist mit einer Rückströmdrossel 19a versehen, die von dem zweiten Ventilsitzkörper 11 her durchströmt wird. Die Durchlaßkanäle 18 und 19 mit Rückströmdrossel 19a enden am Grund 20 der Ausnehmung 15, wobei die Rückströmdrossel 19a mit einer einen Kraftstoffdurchlaß 16 bildenden Einlaufnut 21 eingangsseitig in Verbindung steht, die durchgehend in der Zylinderwandung der Ausnehmung 15 und in deren Grund 20 verläuft. Auf der gegenüberliegenden Stirnseite 22 des ersten Ventilsitzkörpers 10 münden die Durchlaßkanäle 18 und 19 in einer flachen, topfförmigen Vertiefung 23.

Der zweite Ventilsitzkörper 11 weist eine zentrale Durchgangsbohrung 24 auf, die im wesentlichen mit dem zentralen Durchlaß 17 der Ventilplatte 14 fluchtet. Der zweite Ventilsitz 13 ist gegenüber dem ersten Ventilsitz 12 nach außen versetzt, wobei die Durchlaßkanäle 18 und 19 zwischen den beiden Ventilsitzen 12, 13 in der Ausnehmung 15 frei enden.

Die beiden Ventilsitzkörper 10, 11 sind mittels einer den Umfang der Ventilsitzkörper 10, 11 umschließenden Hochdruckdichtung 25 miteinander verbunden. Die Hochdruckdichtung 25 übergreift mit einem Umbördelungsrand 26 die freie Stirnseite 27 des zweiten Ventilsitzkörpers 11 und ist mittels Sicken 28 am Außenumfang des ersten Ventilsitzkörpers 10 befestigt. Auf der freien Stirnseite 22 des ersten Ventilsitzkörpers 10 steht die Hochdruckdichtung 25 mit Überstandsmaß über und bildet hier einen einstückigen Zentrierbund 29. Im Einbauzustand übergreift der Zentrierbund 29 eine in Fig. 1 strichliniert dargestellte Zylinderbüchse 30 am Außenumfang. Die Stirnseite 22 des ersten Ventilsitzkörpers 10 liegt auf einer Stirnseite 30a der Zylinderbüchse 30 auf und begrenzt zusammen mit einem in der Zylinderbüchse 30 axial gleitenden Pumpenkolben 31 einen Pumpenarbeitsraum 32 der Kraftstoffeinspritzpumpe. Das Gleichdruckventil wird durch ein in Fig. 1 ebenfalls strichliniert dargestelltes Anschlußstück 33, das in einer Bohrung des Pumpengehäuses verschraubt werden kann, gegen die Stirnseite der Zylinderbüchse 30 gepreßt, wobei die Hochdruckdichtung 25 eine flüssigkeitsdichte Abdeckung gewährleistet. Das Anschlußstück 33 weist in bekannter Weise eine Zentralbohrung 34 auf, die über eine Druckleitung mit einer Einspritzdüse verbunden ist.

Die Wirkungsweise des Gleichdruckventils im Einbauzustand ist wie folgt :

Beim Druckhub des Pumpenkolbens 31 hebt die Ventilplatte 14 mit ihrem Umgebungsbereich am Durchlaß 17 von dem ersten Ventilsitz 12 am ersten Ventilsitzkörper 10 ab, so daß Kraftstoff aus dem Pumpenarbeitsraum 32 über die Durchlaßkanäle 18, 19 zur zentralen Durchgangsbohrung 24 strömen kann und von hier über die Zentralbohrung 34 zur Einspritzdüse gefördert wird. Nach Beendigung des Förderhubs legt sich die Ventilplatte 14 wieder auf den ersten Ventilsitz 12 am ersten Ventilsitzkörper 10 auf, so daß kein Kraftstoff zurückfließen kann. Da Jedoch in der Druckleitung und in der Zentralbohrung 34 infolge der sich beim Schließen der Einspritzdüse ausbildenden Druckwellen ein hoher Druck auftritt, wird der Außenrand 14a der Ventilplatte 14 von dem zweiten Ventilsitz 13 am zweiten Ventilsitzkörper 11 abgehoben. Der Kraftstoff kann nunmehr aus der Zentralbohrung 34 über die zentrale Durchgangsbohrung 24, die Einlaufnut 21 und die Rückströmdrossel 19a in den Pumpenarbeitsraum 32 zurückfließen. Der Druck baut sich bis zum Schließdruck der Ventilplatte 14 an ihrem zweiten Ventilsitz 13 ab. Die Rückströmdrossel 19a verhindert eine zu starke Entlastung bei hoher Drehzahl und ein Flattern der Ventilplatte 14. Während des Entlastungsvorgangs sind die Durchlaßkanäle 18 von der Tellerfeder 14 weitgehend abgedeckt, so daß nur die Rückströmdrossel 19a zur Wirkung kommt.

Das Gleichdruckventil gemäß dem Ausführungsbeispiel in Fig. 2 ist weitgehend identisch mit dem Gleichdruckventil in Fig. 1, so daß gleiche Bauteile mit gleichen Bezugszeichen gekennzeichnet sind, die jedoch zur Unterscheidung mit einem Beistrich versehen sind. Die beiden Gleichdruckventile unterscheiden sich lediglich in der Ausbildung der Hochdruckdichtung 25 bzw. 25'. Wie aus Figur 2 ersichtlich ist, umschließt hier wiederum die Hochdruckdichtung 25' die beiden mit ihren Stirnseiten 10a', 11a' einander zugewandte Ventilsitzkörper 10' und 11' am Außenumfang. Die Hochdruckdichtung 25' übergreift mit jeweils einem Umbördelungsrand 26' und 35' sowohl die freie Stirnseite 22' des ersten Ventilsitzkörpers 10' als auch die freie Stirnseite 27' des zweiten Ventilsitzkörpers 11'. Aufbau und Wirkungsweise dieses Gleichdruckventils gemäß Figur 2 ist ansonsten identisch wie zu Figur 1 beschrieben.

## Patentansprüche

1. Gleichdruckventil für Kraftstoffeinspritzpumpen mit einer federnden, ringförmigen Ventilplatte (14) in - Form einer Federplatte mit zentralem Durchlaß (17), mit zwei aneinanderliegenden Ventilsitzkörpern (10 ; 11) mit jeweils einem Ventilsitz (12, 13) für die dazwischenliegende Ventilplatte (14), die mit einem Rand (17a) des Durchlasses (17) an dem ersten Ventilsitz (12) des ersten Ventilsitzkörpers (10) und mit einem Außenrand (14a) an dem zweiten Ventilsitz (13) des zweiten Ventilsitzkörpers (11) anliegt; wobei der erste Ventilsitzkörper (10) mindestens zwei im Bereich zwischen dem ersten und zweiten Ventilsitz (12, 13) im ersten Ventilsitzkörper (10) axial verlaufende, in Umfangsrichtung zueinander versetzte, durchgehende Durchlaßkanäle (18, 19) und der zweite Ventilsitzkörper (11) eine zentrale Durchgangsbohrung (24) aufweist und des weiteren der erste Ventilsitzkörper (10) scheibenartig ausgebildet und einem Pumpenarbeitsraum (32) der Kraftstoffeinspritzpumpe zugewandt eingebaut ist sowie in einer kreisförmigen Ausnehmung (15) innerhalb seiner dem zweiten Ventilsitzkörper (11) zugekehrten Stirnseite (10a) die Ventilplatte (14) zentrisch aufnimmt, dadurch gekennzeichnet, daß auch der zweite Ventilsitzkörper (11 ; 11') scheibenartig ausgebildet ist, daß des weiteren einer der Durchlaßkanäle (19 ; 19') mit einer Rückströmdrossel (19a ; 19a') versehen ist und daß ferner die Rückströmdrossel (19a ; 19a') ständig mit einer einen Kraftstoffdurchlaß (16 ; 16') bildenden Nut (21 ; 21') in Verbindung steht, die außerhalb des Außenrandes (14a) der Ventilplatte (14 ; 14') und somit außerhalb des zweiten Ventilsitzes (13 ; 13') in der an dem zweiten Ventilsitzkörper (11 ; 11') anliegenden Stirnseite (10a, 10a') des ersten Ventilsitzkörpers (10 ; 10') beginnt und durchgehend in der Zylinderwandung der Ausnehmung (15 ; 15') und teilweise in deren Grund (20 ; 20') verläuft.

2. Ventil nach Anspruch 1, dadurch gekennzeichnet, daß die beiden Ventilsitzkörper (10, 11 ; 10', 11') mittels einer zumindest den Umfang der Ventilsitzkörper (10,11 ; 10', 11') umschließenden Hochdruckdichtung (25 ; 25') miteinander verbunden sind.

3. Ventil nach Anspruch 2, dadurch gekennzeichnet, daß die Hochdruckdichtung (25') mit jeweils einem Umbördelungsrand (26', 35') die freien Stirnseiten (27'; 22') der beiden Ventilsitzkörper (10', 11') übergreift.

4. Ventil nach Anspruch 2, dadurch gekennzeichnet, daß die Hochdruckdichtung (25) mit einem Umbördelungsrand (26) auf die freie Stirnseite (27) des zweiten Ventilsitzkörpers (11) übergreift und mittels Sicken (28) am Außenumfang des ersten Ventilsitzkörpers (10) befestigt ist.

5. Ventil nach Anspruch 4, dadurch gekennzeichnet daß die Hochdruckdichtung (25) mit Überstandsmaß über die freie Stirnseite (22) des ersten Ventilsitzkörpers (10) vorsteht und einen Zentrierbund (29) zum Aufsetzen auf eine einen Pumpenkolben (31) führende Zylinderbüchse (30) im Pumpengehäuse der Kraftstoffeinspritzpumpe bildet.

## Claims

1. Constant pressure-valve for fuel injection pumps, with a resilient annular valve plate (14) in the form of a spring plate with a central passage (17), and with two valve-seat bodies (10; 11) resting against one another, each with a valve seat (12, 13) for the valve plate (14) which is located between them and which rests by means of one edge (17a) of the passage (17) against the first valve seat (12) of the first valve-seat body (10) and by means of an outer edge (14a) against the second valve seat (13) of the second valve-seat body (11), the first valve-seat body (10) having at least two continuous passage channels (18, 19) extending axially in the first valve-seat body (10) between the first and second valve seats (12, 13) and offset relative to one another in the peripheral direction, and the second valve-seat body (11) having a central through-bore (24), and furthermore the first valve-seat body (10) being made disc-like, being installed facing a pump working space (32) of the fuel injection pump and receiving the valve plate (14) centrally in a circular recess (15) within its end face (10a) facing the second valve-seat body (11), characterized in that the second valve-seat body (11 ; 11') is also made disc-like, in that moreover one of the passage channels (19 ; 19') is equipped with a return-flow throttle (19a ; 19a'), and in that, furthermore, the return-flow throttle (19a; 19a') is constantly in communication with a groove (21 ; 21') which forms a fuel passage (16 ; 16') and starts outside the outer edge (14a) of the valve plate (14 ; 14') and therefore outside the second valve seat (13 ; 13') in the end face (10a, 10a') of the first valve-seat body (10 ; 10') resting against the second valve-seat body (11 ; 11'), and which extends continuously in the cylindrical wall of the recess (15 ; 15') and partially in its bottom (20 ; 20').

2. Valve according to Claim 1, characterized in that the two valve-seat bod ies (10, 11 ; 10', 11') are connected to one another by means of a high-pressure gasket (25 ; 25') surrounding at least the periphery of the valve-seat bodies (10, 11 ; 10', 11').

3. Valve according to Claim 2, characterized in that the high-pressure gasket (25') engages over each of the free end faces (27' ; 22') of the two valve-seat bodies (10', 11') by means of a flanged edge (26', 35').

4. Valve according to Claim 2, characterized in that the high-pressure gasket (25) engages over the free end face (27) of the second valve-seat body (11) by means of a flanged edge (26) and is fastened to the outer periphery of the first valve-seat body (10) by means of beads (28).

5. Valve according to Claim 4, characterized in that the high-pressure gasket (25) projects with excess length beyond the free end face (22) of the first valve-seat body (10) and forms a centering collar (29) for attachment onto a cylinder bush (30) guiding a pump piston (31) in the pump casing of the fuel injection pump.

## Revendications

1. Soupape de refoulement à pression constante pour les pompes d'injection de combustible, comportant une plaque de soupape (14) annulaire, élastique, sous la forme d'un diaphragme avec passage central (17), comportant également deux corps de sièges (10,11) contigus et présentant chacun un siège de soupape (12, 13) pour la plaque (14) située entre ces sièges, et qui s'applique par un bord (17a) du passage (17) contre le premier siège de soupape (12) du premier corps de siège (10) et par un bord extérieur (14a) contre le second siège de soupape (13) du second corps de siège (11), le premier corps de siège (10) comportant au moins deux canaux de passage (18, 19) continus, décalés l'un de l'autre en direction périphérique, et s'étendant en direction axiale dans le premier corps de siège jusqu'à la zone comprise entre le premier et le second siège de soupape (12, 13) et le second corps de siège (11) comportant un alésage de passage (24) central, et d'autre part le premier corps de siège (10) étant constitué dans le genre d'un disque et étant inséré en regard d'une chambre de travail (32) de la pompe d'injection de combustible, et aussi recevant, en la centrant, la plaque de soupape (14) dans un évidement (15) circulaire ménagé à l'intérieur de sa face frontale (10a) située en regard du second corps de siège (17), soupape caractérisée en ce que également le second corps de siège (11, 11') de la soupape est constitué dans le genre d'un disque, en ce que d'autre part l'un des canaux de passage (19, 19') est pourvu d'un étranglement (19a, 19a') de reflux, et en ce qu'en outre cet étranglement (19a, 19a') de reflux est en liaison permanente avec une gorge (21, 21') formant un passage (16, 16') pour le combustible et qui débute à l'extérieur du bord extérieur (14a) de la plaque (14,14') de la soupape et ainsi à l'extérieur du second siège de soupape (13, 13') dans la face frontale (10a, 10a') du premier corps de siège (10, 10'), s'appliquant contre le second corps de siège (11, 11') et s'étend de façon continue dans la paroi cylindrique de l'évidement (15, 15') et partiellement dans le fond (20, 20') de cet évidement.

2. Soupape selon la revendication 1, caractérisée en ce que les deux corps de sièges (10, 11 10', 11') de la soupape sont reliés l'un à l'autre au moyen d'une garniture d'étanchéité à haute pression (25, 25') entourant au moins la périphérie de ces corps de sièges. (10, 11 ; 10', 11').

3. Soupape selon la revendication 2, caractérisée en ce que la garniture d'étanchéité à haute pression (25') recouvre chaque fois par un bord rabattu (26', 35') les faces frontales libres (27', 22') des deux corps de sièges (10', 11') de la soupape.

4. Soupape selon la revendication 2, caractérisée en ce que la garniture d'étanchéité à haute pression (25) recouvre par un bord rabattu (26) la face frontale libre (27) du second corps de siège (11) de la soupape, et est fixée au moyen de moulures (28) à la périphérie extérieure du premier corps de siège (10) de la soupape.

5. Soupape selon la revendication 4, caractérisée en ce que la garniture d'étanchéité à haute pression (25) se présente en saillie avec débordement au-delà de la face frontale libre (22) du premier corps de siège (10) de la soupape, et forme un collet de centrage (29) pour se placer sur un manchon cylindrique (30) guidant un piston de pompe (31) et monté dans le carter de la pompe d'injection de combustible.
